# EUROPÄISCHE PATENTSCHRIFT

(11) **EP 0 570 763 B1**
(45) Veröffentlichungstag und Bekanntmachung des Hinweises auf die Patenterteilung: **10.09.1997**
(21) Anmeldenummer: 93107263.1
(22) Anmeldetag: 05.05.1993
(51) Int. Cl.: B41F 35/06

(54) **Druckwerks-Waschvorrichtung für Druckmaschinen**
Washing device for printing machine
Dispositif de lavage pour machine à imprimer

(30) Priorität: 18.05.1992 DE 4216423
(43) Veröffentlichungstag der Anmeldung: 24.11.1993
(73) Patentinhaber: Baldwin Grafotec GmbH, 86165 Augsburg (DE)
(72) Erfinder: Kurz, Hans-Joachim, W-8934 Grossaitingen (DE); Meisel, Harald Wolfgang, W-8901 Königsbrunn (DE)
(74) Vertreter: Vetter, Ewald Otto, Dipl.-Ing.

(56) Entgegenhaltungen:
- EP-A- 0 441 019
- WO-A-91/01222
- DE-A- 1 940 596

## Beschreibung

Die Erfindung betrifft eine Druckwerks-Waschvorrichtung für Druckmaschinen gemäß dem Oberbegriff von Anspruch 1.

Die Druckwerks-Waschvorrichtung dient zum Aufbringen von Waschflüssigkeit, z.B. Wasser, auf Druckwerksteile wie beispielsweise Gummituchzylinder, Plattenzylinder, Druckzylinder, Farbübertragungswalzen oder auf ein Waschtuch zum maschinellen Reinigen solcher Druckwerks-Zylinder und Druckwerkswalzen. Die Druckmaschine kann insbesondere eine Offset-Druckmaschine sein. Eine Druckmaschinen-Waschvorrichtung dieser Art ist aus der deutschen Patentschrift DE 28 26 135 C2 bekannt. Sie enthält einen Düsenbalken, mit welchem Waschflüssigkeit auf ein Tuch gespritzt werden kann, mit welchem ein Gummituchzylinder einer Druckmaschine gereinigt wird.

Der Düsenbalken ist über einen Zwischenspeicher in Form eines Leitungskreuzes und Rückschlagventile, welche in Richtung zum Zwischenspeicher öffnen und in Gegenrichtung schließen, an Flüssigkeitszuleitungen angeschlossen, welche je durch eine Dosierpumpe eine Waschflüssigkeit zugeführt werden kann. Die Dosierpumpen werden von gesteuerten Ventilen betätigt. Die von einer der Dosierpumpen während eines Fördervorgangs in den Zwischenspeicher geförderte Flüssigkeitsmenge ist von der Öffnungs-Zeitdauer ihres gesteuerten Ventils abhängig und dadurch einstellbar. Die im Zwischenspeicher gespeicherte dosierte Menge Flüssigkeit wird dann durch eine Druckluftsäule durch den Düsenbalken hindurch ausgestoßen und damit versprüht.
Wenn mit der bekannten Waschvorrichtung eine Waschflüssigkeit mehreren Düsenbalken zugeführt werden soll, dann sind unterschiedlich lange Leitungsstücke vom Zwischenspeicher zu den Düsenbalken oder eine der Anzahl der Düsenbalken entsprechende Anzahl von Dosierpumpen pro Flüssigkeitsart nötig. Bei der erstmaligen Inbetriebnahme einer solchen Waschvorrichtung, die unterschiedlich lange Leitungen hat, wird die Waschflüssigkeit die Düsenbalken der kürzeren Leitungen bereits erreichen, wenn die längeren Flüssigkeitsleitungen erst teilweise mit Flüssigkeit gefüllt und deren Düsenbalken noch leer sind. Dadurch werden nicht alle Waschtücher während der ersten Reinigungszyklen mit Flüssigkeit befeuchtet und es entsteht eine ungenügende Reinigung und damit eine ungenügende Druckqualität. Ferner besteht bei Flüssigkeitsleitungen von mehr als einem Meter Länge die Gefahr, daß sich die Druckluft der Druckluftsäule in den Leitungen mit Wasser vermischt, so daß dann von den Düsenbalken kein reiner Wasserstrahl versprüht wird, sondern ein Gemisch von Wasser und Luft, oder nur Luft versprüht wird. Dies führt zu einem ungleichen Sprühbild und einem schlechten Waschergebnis. Wenn man für die Versorgung von mehreren Düsenbalken ungleichlange und zu lange Flüssigkeitsleitungen vermeiden möchte, dann wird für jeden Düsenbalken für jede Flüssigkeitsart eine eigene Dosierpumpe benötigt, so daß beispielsweise bei zwei Düsenbalken, die je mit zwei verschiedenen Flüssigkeiten versorgt werden müssen, vier Dosierpumpen erforderlich sind. Für jedes Druckwerk einer Druckmaschine ist mindestens ein Düsenbalken erforderlich. Eine Druckmaschine, bei welcher eine solche Waschvorrichtung verwendet werden kann, zeigt beispielsweise die deutsche Offenlegungsschrift DE 40 13 465 A1.

Die EP-A-0 441 019 A1 betrifft ein Drucktuch-Reinigungssystem, bei welchem Fluid-Steuerungssysteme Lösungsmittel, Wasser und Luft in bestimmten Mengen und unter bestimmten Drücken zu Sprühsystemen leiten. Die Sprühsysteme mischen Lösungsmittel und Wasser in einer Leitung und stoßen das Gemisch in einen Sprühbalken aus. Das Gemisch wird dann mittels Luftdruck durch den Sprühbalken als Sprühfluid ausgestoßen.

Durch die Erfindung soll die Aufgabe gelöst werden, eine Waschvorrichtung für Druckwerke von Druckmaschinen zu schaffen, bei welcher ein oder mehrere Zwischenspeicher schneller mit Flüssigkeit gefüllt werden können, ohne daß hohe Flüssigkeitsdrücke auf längere Zeitdauern erforderlich sind und ohne daß Leckageprobleme durch hohe Füssigkeitsdrücke entstehen. Ferner soll durch die Erfindung die Druckwerks-Waschvorrichtung so ausgebildet werden, daß für die Flüssigkeitsversorgung zu mehreren Düsenbalken nur eine Dosierpumpe pro Flüssigkeitsart benötigt wird, und die Flüssigkeitswege von den Zwischenspeichern zu ihren Düsenbalken bei allen Düsenbalken gleich lang sein können. Für das Ausstoßen der Flüssigkeit aus den Zwischenspeichern mittels einer Druckluftsäule sollen die Zwischenspeicher und die stromabwärts nachfolgenden Leitungswege so enge Leitungsquerschnitte haben und so kurz sein,
daß eine nachteilige Vermischung der Druckluftsäule mit der Flüssigkeit in den Zwischenspeichern und in den Flüssigkeitswegen vermieden wird. Dabei soll die Waschvorrichtung so ausgebildet sein, daß sie automatisch gesteuert arbeitet und die Flüssigkeitsausstoßmengen und Flüssigkeitsausstoßzeiten der Düseneinheiten individuell eingestellt und automatisch gesteuert werden können. Die Anwendungsmöglichkeiten der Waschvorrichtung sollen nicht auf die Befeuchtung von Waschtüchern zum feuchten Reinigen von Gummituchzylindern begrenzt sein, sondern die Waschvorrichtung soll sich auch zum feuchten Reinigen von anderen Druckmaschinenteilen wie beispielsweise Plattenzylindern, Farbübertragungswalzen und zum Reinigen von Gummituchzylindern ohne Zwischenschaltung eines Reinigungselementes wie beispielsweise eines Waschtuches eignen.

Diese Aufgabe wird gemäß der Erfindung durch die kennzeichnenden Merkmale von Anspruch 1 gelöst.

Weitere Merkmale der Erfindung sind in den Unteransprüchen enthalten.

Die Erfindung wird im folgenden mit Bezug auf die Zeichnungen anhand bevorzugter Ausführungsformen als Beispiele beschrieben. In den Zeichnungen zeigen
Fig.1 schematisch eine Druckwerks-Waschvorrichtung nach der Erfindung, insbesondere für Offset-Druckmaschinen,
Fig. 2 eine schematische Darstellung einer weiteren Ausführungsform einer Druckwerks-Waschvorrichtung nach der Erfindung.

Die in Fig. 1 der Zeichnungen dargestellte Druckwerks-Waschvorrichtung eignet sich zum feuchten Reinigen von Druckmaschinenteilen wie beispielsweise Gummituchzylinder, Plattenzylinder, Druckzylinder, Farbübertragungswalzen usw. von Druckmaschinen, insbesondere von Offset-Druckmaschinen. Dabei kann Flüssigkeit entweder direkt auf diese Druckmaschinenteile gespritzt werden, oder auf ein Reinigungselement, insbesondere ein Waschtuch, mit welchem diese Maschinenteile maschinell, vorzugsweise automatisch gereinigt werden.

Zur Vereinfachung der Beschreibung wird angenommen, daß die Druckmaschine beispielsweise drei Druckwerke 1, 2 und 3 hat, und daß jedem Druckwerk ein Düsenbalken 6, 7 und 8 zum Spritzen von einer von mindestens zwei verschiedenen Flüssigkeiten auf ein feucht zu reinigendes Druckwerksteil dieser Druckwerke oder auf ein Waschtuch zum Reinigen von Druckwerksteilen dieser Druckwerke 1, 2 und 3 zugeordnet ist. In abgewandelter Ausführungsform können auch eine größere Anzahl von Durckwerken oder auch nur zwei Druckwerke vorgesehen sein; jedem Druckwerk können ein, zwei oder mehr Düsenbalken 6, 7 und 8 zugeordnet werden; und an jeden Düsenbalken 6, 7 und 8 können mehr als die beiden dargestellten Flüssigkeitsreservoire angeschlossen werden. Die Düsenbalken 6, 7 und 8 sind vorzugsweise Rohre, die mit Düsen oder Düsenöffnungen 80 versehen sind.

Als Flüssigkeit kann Wasser, flüssiges Waschmittel oder mit Wasser angereichertes Waschmittel oder eine andere Flüssigkeit verwendet werden. Bei der in Fig. 1 dargestellten Ausführungsform sind zwei Flüssigkeitsreservoire 11 und 12 vorgesehen. Im einen befindet sich flüssiges Waschmittel und im anderen Wasser. Für jedes Flüssigkeitsreservoir ist eine Dosierpumpe 14 vorgesehen. Ihre Saugseite 15 enthält ein in Ansaugrichtung öffnendes Rückschlagventil 16 und saugt über einen Feinfilter 17 und eine stromauf daran angeschlossene Tauchlanze 18 mit einem Filter 19 am stromaufwärtigen Lanzenende aus dem Flüssigkeitsreservoir 11 eine vorhestimmte Menge Flüssigkeit, wenn die Dosierumpe 14 einen Saughub ausführt. Diese vorbestimmte Menge Flüssigkeit wird in der Dosierpumpe 14 gespeichert. Die Dosierpumpe 14 ist vorzugsweise eine Kolbenpumpe. Sie ist in Fig. 1 in ihrer Ruheposition dargestellt, bei welcher sich ein Förderkolben 21 und ein Antriebskolben 22 dieser Pumpe 14 in einer Ruhestellung befinden, welches die Ausgangsposition am Anfang eines Saughubes ist. Der Förderkolben 21 und der Antriebskolben 22 sind über eine Stange 23 mechanisch miteinander verbunden, so daß sie sich jeweils gemeinsam in ihren Zylindern in Zylinderlängsrichtung bewegen. Eine Druckluftquelle 26 ist über einen Druckminderer 27 und ein steuerbares Umschaltventil 28 alternativ auf der einen Seite oder auf der anderen Seite des Antriebskolbens 22 mit dessen Zylinderraum 29 verbindbar. Bei der dargestellten Ausgangsposition ist die Druckluftquelle 26 mit dem unterhalb des Antriebskolbens 22 gelegenen Teil des Zylinderraumes 29 strömungsmäßig verbunden. Gleichzeitig ist der oberhalb des Antriebskolbens 22 gelegenen Teil des Zylinderraumes 29 über das gleiche steuerbare Ventil 28 und einen an der Pumpe 14 vorgesehenen Schalldämpfer entlüftet. Beim Umschalten des steuerbaren Ventils 28 in seine andere mögliche Schaltstellung wird die Druckluftquelle 26 mit dem in Fig. 1 oberhalb des Antriebskolbens 22 gelegenen Teil des Zylinderraumes 29 strömungsmäßig verbunden und der unterhalb des Antriebskolbens 22 gelegene Teil des Zylinderraumes 29 wird über das steuerbare Ventil 28 und den gleichen Schalldämpfer entlüftet. Das steuerbare Ventil 28 wird von einer elektrischen Steuereinrichtung 33 gesteuert, vorzugsweise in Abhängigkeit von einem bestimmten Betriebsprogramm. Die Steuereinrichtung 33 enthält vorzugsweise einen Mikrocomputer für das Betriebsprogramm.

Beim Saughub bewegt sich der Antriebskolben 22 zusammen mit dem Förderkolben 21 von der in Fig. 1 dargestellten oberen Stellung in eine untere Stellung. Dabei saugt der Förderkolben 21 aus dem Flüssigkeitsreservoir 11 eine bestimmte Menge Flüssigkeit in den über ihm gelegenen Teil seines Förderkolben-Zylinderraums 35. Diese Menge Flüssigkeit ist so groß, daß sie mit Sicherheit für einen einmaligen Flüssigkeitssprühvorgang an allen Düsenbalken 6, 7 und 8 ausreicht. Die Menge kann beispielsweise 200 ml betragen. An der Pumpe 14 sind längs des axialen Bewegungsweges des Antriebskolbens 22 Signalgeber 37, 38 und 39 angeordnet, die der Steuereinrichtung 33 in Abhängigkeit von der axialen Position des Antriebskolbens 22 Signale liefern, die erkennen lassen, in welcher axialen Position sich der Antriebskolben 22 jeweils befindet. Damit kann festgestellt werden, wieviel Flüssigkeit sich während des Förderhubes noch in der Pumpe 14 befindet. Ferner kann die Kompressibilität von Luft im Gegensatz zur Inkompressibilität von Flüssigkeit zur Ermittlung verwendet werden, ob sich in dem an die Druckseite 40 der Pumpe 14 angeschlossenen Leitungsteil Luft oder nur Flüssigkeit befindet. Wenn der an die Druckseite 40 angeschlossene Leitungsteil geschlossen ist und der Antriebskolben 22 in Richtung eines Förderhubes, in Fig. 1 von unten, mit Druckluft der Druckluftquelle 26 beaufschlagt wird, dann kann sich der Antriebskolben 22 nur dann nach oben bewegen, wenn sich auf der Druckseite 40 der Pumpe Luft befindet, nicht aber dann, wenn die Druckseite 40 und der daran angeschlossene Leitungsteil vollständig mit Flüssigkeit gefüllt sind. Eine solche Funktionsprüfung ist insbesondere dann wichtig, wenn die Tauchlanze 18 aus dem Reservoir 11 herausgenommen und in die Flüssigkeit eines anderen Reservoirs 11 gesteckt wird, beispielsweise wenn das erste Reservoir 11 nicht mehr genügend Flüssigkeit enthält.

In jedem Flüssigkeitsreservoir 11, 12 befindet sich ein Niveauschalter 42, der durch eine Alarmanlage 44 ein optisches, akustisches oder elektrisches Alarmsignal erzeugt, wenn das Flüssigkeitsniveau im Flüssigkeitsreservoir auf ein bestimmtes unteres Niveau abgefallen ist. Bei Erreichen dieses unteren Niveaus 46 muß das Flüssigkeitsreservoir 11, 12 wieder aufgefüllt oder durch ein volles anderes Flüssigkeitsreservoir ersetzt werden. Der besondere Vorteil der Waschvorrichtung ist, daß die Flüssigkeitsreservoire 11, 12 handelsübliche Kanister sein können.

Die Dosierpumpe 14 hat auf ihrer Druckseite 40 ein in Druckrichtung öffnendes und in Saugrichtung der Dosierpumpe 14 schließendes Rückschlagventil 48. An dieses Rückschlagventil 48 ist der stromaufwärtige Anfang 50 einer Flüssigkeits-Verteilerleitung 52 angeschlossen.

An das stromabwärtige Ende 53 der Verteilerleitung 52 ist über ein Gegendruckventil 54, das ein steuerbares auf-zu-Ventil 54 ist, eine Rücklaufleitung 55 angeschlossen, deren Auslaßende 49 in den oberen Teil des Flüssigkeitsreservoirs 11 dieser Dosierpumpe 14 mündet.

Zwischen dem stromaufwärtigen Anfang 50 und dem stromabwärtigen Ende 53 sind an die Verteilerleitung 52 so viele Flüssigkeitszuleitungen 56, 57, 58, 59 je über ein steuerbares auf-zu-Ventil 62, 63, 64 und 65 angeschlossen, beispielsweise 4 Stück, wie Düsenbalken 6, 7, 8 usw. mit Flüssigkeit aus dem gleichen Flüssigkeitsreservoir 11 versorgt werden sollen. Die stromabwärtigen Enden der Flüssigkeitszuleitungen 56, 57, 58 und 59 sind je über ein in Druckrichtung der Pumpe 14 öffnendes Rückschlagventil 66, 67 und 68 an einen Zwischenspeicher 72, 73, 74 für die ihm von der Pumpe 14 über eine der Flüssigkeitszuleitungen 56, 57, 58 zugeführte dosierte Flüssigkeitsmenge angeschlossen.

Jeder Zwischenspeicher 72, 73, 74 ist durch ein Rohr oder einen Schlauch mit einem engen Rohrkanal oder Schlauchkanal gebildet, dessen Durchmesser und Länge die maximale Speicherkapazität des Zwischenspeichers bilden. Der Kanal ist so eng, daß in ihm gespeicherte Flüssigkeit durch eine Druckluftsäule mit geringer Luftmenge angestoßen und dabei vom zugehörigen Düsenbalken versprüht wird, ohne daß sich die Luft darin mit der Flüssigkeit vermischt.

Das Gegendruckventil 54, 54/2 jeder Verteilerleitung 52, 52/2 dient mehreren Zwecken. Bei Inbetriebnahme eines neuen Flüssigkeitsreservoirs 11, 12 dient es nach einem Saughub und anschließendem Förderhub der Dosierpumpe 14, 14/2 zum Enlüften und damit vollständigen und luftfreien Füllen der Verteilerleitung 52, 52/2 mit Flüssigkeit. Nach dem Füllen der Verteilerleitung 52, 52/2 schließt das Gegendruckventil 54, 54/2 diese Verteilerleitung und die Dosierpumpe erzeugt in ihr einen bestimmten Flüssigkeits-Dosierdruck. Nach dem Versprühen der dosierten Menge Flüssigkeit am Düsenbalken 6, 7 und 8 wird das betreffende Gegendruckventil 54 und/oder 54/2 geöffnet, so daß die Verteilerleitung 52 bzw. 52/2 wieder drucklos wird.

Die dosierte Flüssigkeitsmenge, die von der Dosierpumpe 14, 14/2 über die Verteilerleitung 52, 52/2 in den Zwischenspeicher 72, 73 oder 74 gefördert wird, ist abhängig von dem von der Dosierpumpe 14 bzw. 14/2 in ihrer Verteilerleitung 52 bzw. 52/2 erzeugten Flüssigkeits-Dosierdruck und der Öffnungsdauer des betreffenden steuerbaren Ventils 62, 63, 64 oder 65, welches im Ruhezustand geschlossen ist und für die Zufuhr der Flüssigkeit zu dem betreffenden Zwischenspeicher 72, 73 oder 74 für eine bestimmte Dosier-Zeitdauer geöffnet wird. Für die Zufuhr von Flüssigkeit aus dem Flüssigkeitsreservoir 11 durch die Dosierpumpe 14 zum Zwischenspeicher 72 wird das steuerbare Ventil 62 für den Zwischenspeicher 72 geöffnet, während alle anderen steuerbaren Ventile 63, 64 und 65 sowie 54 geschlossen sind; zur Flüssigkeitszufuhr zum Zwischenspeicher 73 wird das Ventil 63 eine bestimmte Zeitdauer geöffnet, während alle anderen Ventile 62, 64, 65 sowie 54 geschlossen sind; zur Flüssigkeitszufuhr zum Zwischenspeicher 74 wird das Ventil 64 eine bestimmte Zeitdauer geöffnet, während alle anderen Ventile
62, 63, 65 sowie 54 geschlossen sind; usw. Die Düsenbalken 6, 7 und 8 haben je eine Vielzahl von Düsen 80, die gegen das ihnen zugeordnete Druckwerk oder gegen einen bestimmten zu befeuchtenden Druckmaschinenteil z.B. ein Waschtuch gerichtet sind. Die Düsenbalken 6, 7 und 8 erstrecken sich jeweils vorzugsweise über die gesamte Druckwerksbreite, und sie enthalten einen sich im wesentlichen über die gleiche Breite erstreckenden Kanal zur Versorgung aller Düsen 80 mit Flüssigkeit.

Jeder Zwischenspeicher 72, 73, 74 hat ein stromaufwärtiges Ende 92 und ein stromabwärtiges Ende 93. Die Flüssigkeitszuleitungen 56, 57, 58 sind je über eines der Rückschlagventile 66, 67, 68 an einer zwischen den beiden Enden 92 und 93 gelegenen Stelle strömungsmäßig an die Zwischenspeicher 72, 73, 74 angeschlossen. Damit kann die dosierte, gespeicherte Flüssigkeitsmenge durch eine am stromaufwärtigen Ende 92 in den Zwischenspeicher 72, 73, 74 eingegebene Druckluftsäule aus dem Zwischenspeicher in die ihm zugeordnete Düseneinheit 6, 7 oder 8 gestoßen und aus dieser auf ein Waschtuch oder einen anderen zu befeuchtenden Druckwerksteil des Druckwerks 1, 2 oder 3 gesprüht werden. Zu diesem Zwecke ist an das stromaufwärtige Ende 92 von jedem Zwischenspeicher 72, 73, 74 je über ein in Druckluftrichtung zu ihm hin öffnendes und in Gegenrichtung schließendes Rückschlagventil 96, 97, 98 und stromaufwärts daran angeschlossene Druckluftleitungen 102, 103 und 104, in denen sich jeweils ein steuerbares Druckluft-auf-zu-Ventil 106, 107, 108 befindet, die Druckluftquelle 26 angeschlossen. Die steuerbaren Druckluft-Ventile 106, 107 und 108 können Druckminderer enthalten, oder es kann zwischen der Druckluftquelle 26 und diesen Druckluft-Ventilen in einer Druckluftzuleitung 109 ein Druckminderer 110 angeordnet sein. Am Druckminderer 110 kann der Druck der Luft eingestellt werden, mit welcher die dosierte Flüssigkeitsmenge aus dem betreffenden Zwischenspeicher 72, 73, 74 durch den zugehörigen Düsenbalken 6, 7 und/oder 8 ausgestoßen wird. Wenn anstelle eines gemeinsamen Druckminderers 110 jede einzelne Druckluftleitung 102, 103 und 104 einen Druckminderer enthält, kann der Luftdruck für jeden Düsenbalken 6, 7 und 8 individuell eingestellt werden.

Das zweite Flüssigkeitsreservoir 12 enthält als Waschflüssigkeit beispielsweise Wasser. Aus diesem zweiten Flüssigkeitsreservoir 12 wird in gleicher Weise wie dem ersten Flüssigkeitsreservoir 11 durch eine Tauchlanze 18/2,
eine Dosierpumpe 14/2, eine Verteilerleitung 52/2, gesteuerte Ventile 62/2, 63/2, 64/2, 65/2, daran angeschlossene Flüssigkeitszuleitungen 56/2, 57/2, 58/2, 59/2 usw. , und an deren Enden über je ein Rückschlagventil 66/2, 67/2, 68/2 je eine dosierte Flüssigkeitsmenge in den Zwischenspeicher 72, 73, 74 gefördert. Diese dosierten Flüssigkeitsmengen des weiteren Flüssigkeitsreservoirs 12 können in gleicher Weise wie zuvor beschrieben durch Druckluft der Druckluftquelle 26 über die Rückschlagventile 96, 97, 98 in Form von Flüssigkeitssprühstrahlen aus den Zwischenspeichern 72, 73, 74 einzeln, in Gruppen oder gemeinsam durch die Düsenbalken 6, 7, 8 ausgestoßen werden, um mit der Flüssigkeit des weiteren Flüssigkeitsreservoirs 12 Teile der Druckwerke 1, 2 und/oder 3 zu befeuchten. Das stromabwärtige Ende 53/2 der Verteilerleitung 52/2 wird durch ein steuerbares Gegendruckventil 54/2 wahlweise verschlossen, damit eine dosierte Menge Flüssigkeit von der Dosierpumpe 14/2 in einen oder alle der Zwischenspeicher 72, 73, 74 gefördert wird, oder geöffnet wird, damit die Verteilerleitung 52/2 in das zweite Flüssigkeitsreservoir 12 entlüftet oder Flüssigkeit aus ihr entleert wird. Soweit die zur Förderung von Flüssigkeit aus dem zweiten Reservoir 12 erforderlichen Teile konstruktiv und funktionsmäßig identisch sind mit Teilen zur Förderung der Flüssigkeit des ersten Flüssigkeitsreservoirs 11, sind sie mit den gleichen Bezugszahlen versehen, sowie mit einer zusätzlichen Kennzahl "2", und ihre Funktion wird hier nicht nochmals beschrieben. Die zweite Dosierpumpe 14/2 wird von der gleichen elektrischen Steuereinrichtung 33 durch ein Computerprogramm über ein Umschaltventil 28/2 gesteuert, welches gleich mit dem Umschaltventil 28 der ersten Pumpe 14 ist.

Die Waschvorrichtung hat den Vorteil, daß für jede Flüssigkeit, also für jedes Flüssigkeitsreservoir 11 und 12, nur eine Pumpe 14, 14/2 erforderlich ist, unabhängig davon, wieviele Düsenbalken 6, 7, 8 mit der Flüssigkeit eines Flüssigkeitsreservoirs versorgt werden. Ein weiterer Vorteil ist, daß die Strecken, über welche eine dosierte Flüssigkeitsmenge zu den Düsenbalken 6, 7, 8 gefördert wird, bei allen Düsenbalken 6, 7, 8 gleich lang ist. Diese Strecken sind auch kürzer als 1 m, so daß bei allen Düsenbalken 6, 7 und 8 Wasser ohne Luftvermischung versprüht wird und gleiche Sprühbilder erzeugt werden.

Bei der weiteren Ausführungsform, die in Fig. 2 dargestellt ist, sind Fig. 1 funktionsmäßig entsprechende Teile mit gleichen Bezugszahlen versehen, und sie werden nicht nochmal im Detail beschrieben. Bei der Ausführungsform nach Fig. 2 sind die Verteilerleitungen 52 und 52/2 je als eine Ringleitung 52/3 für das eine Flüssigkeitsreservoir 11 und als Ringleitung 52/4 für das andere Flüssigkeitsreservoir 12 ausgebildet, und sie erstrecken sich von der Druckseite 40 der Dosierpumpe 14 bzw. 14/2 jeweils entlang von allen Düsenbalken 6, 7, 8, und parallel dazu an allen Düsenbalken 6, 7, 8 vorbei wieder zurück bis zum gesteuerten Gegendruckventil 54 bzw. 54/2 in der Nähe des zugehörigen Flüssigkeitsreservoirs 11 oder 12. Die Rücklaufleitungen 55 und 55/2 dieser Gegendruckventile münden in das ihnen zugeordnete Reservoir 11 oder 12.
Die Druckluftzuleitung 109 der Druckluftquelle 26 erstreckt sich ebenfalls an allen Düsenbalken 6, 7 und 8 entlang.

An das stromaufwärtige Ende 92 des Zwischenspeichers 72 des ersten Düsenbalkens 6 ist das steuerbare Druckluftauf-zu-Ventil 106 anstelle des Rückschlagventils 96 angeschlossen; an das stromaufwärtige Ende 92 des Zwischenspeichers 73 des zweiten Düsenbalkens 7 ist das steuerbare Druckluft-auf-zu-Ventil 107 statt des Rückschlagventils 97 angeschlossen; an das stromaufwärtige Ende 92 des dritten Zwischenspeichers 74 ist das steuerbare Druckluft-auf-zu-Ventil 108 statt des Rückschlagventils 98 angeschlossen; und die stromaufwärtigen Einlässe dieser steuerbaren Ventile 106, 107 und 108 sind je unmittelbar oder durch sehr kurze Druckluftleitungen 102, 103 und 104 an die mit einem Druckminderer 110 versehene Druckluftzuleitung 109 der Druckluftquelle 26 strömungsmäßig angeschlossen. An die Zwischenspeichers 72, 73 und 74 sind zwischen ihren beiden Enden 92 und 93 die steuerbaren Flüssigkeits-auf-zu-Ventile anstelle der Flüssigkeits-Rückschlagventile angeschlossen. Das steuerbare Flüssigkeits-auf-zu-Ventil 62 ist anstelle des Rückschlagventils 66 an den Zwischenspeicher 72 angeschlossen; das steuerbare Flüssigkeitsauf-zu-Ventil 63 ist anstelle des Rückschlagventils 67 an den Zwischenspeicher 73 angeschlossen; das steuerbare Flüssigkeits-auf-zu-Ventil 64 ist anstelle des Rückschlagventils 68 an den Zwischenspeicher 74 angeschlossen; und die Druckseiten dieser steuerbaren Ventile 62, 63, 64 sind je direkt oder über kurze Flüssigkeitszuleitungen 56, 57, 58 an die als Ringleitung ausgebildete Verteilerleitung 52/3 an Stellen angeschlossen, welche zwischen der Druckseite 40 der Dosierpumpe 14 und dem steuerbaren Gegendruckventil 54 liegen. Dadurch kann die Ringleitung 52/3 und alle an sie angeschlossenen Teile durch Öffnen des Gegendruckventils 54 drucklos gemacht werden.

In ähnlicher Weise ist für das zweite Flüssigkeitsreservoir 12 und deren Dosierpumpe 14/2 das steuerbare Flüssigkeits-auf-zu-Ventil 62/2 anstelle des Rückschlagventils 66/2 an den Zwischenspeicher 72 angeschlossen; das steuerbare Ventil 63/2 ist anstelle des Rückschlagventils 67/2 an den Zwischenspeicher 73 angeschlossen; das steuerbare Ventil 64/2 ist anstelle des Rückschlagventils 68/2 an den Zwischenspeicher 74 angeschlossen; und alle diese steuerbaren Ventile 62/2 63/2 und 64/2 sind mit ihrer Druckseite je entweder direkt oder über nur kurze Flüssigkeitszuleitungen 56/2, 57/2 bzw. 58/2 an die Ringleitung 52/4 an Stellen angeschlossen, die zwischen der Druckseite 40 ihrer Dosierpumpe 14/2 und ihrem Gegendruckventil 54/2 liegen. Durch Öffnen der Gegendruckventile 54 und 54/2 wird das gesamte System entlüftet und drucklos. Damit werden Flüssigkeitsverluste durch Leckagen vermieden. Bei einer ersten Inbetriebnahme der Waschvorrichtung können auf einfache Weise, gegebenenfalls mit wenigen wiederholten Saughüben und Druckhüben der Dosierpumpen 14 und 14/2, Lufteinschlüsse im Leitungssystem vermieden werden.

Die Waschvorrichtung nach Fig. 2 hat gegenüber der von Fig. 1 den Vorteil, daß schon allein durch Öffnen des Gegendruckventils 54 oder 54/2 ein großer Teil des Leitungsnetzes drucklos wird, und daß keine zusätzlichen Rückschlagventile an den Zwischenspeicher 72, 73, 74 erforderlich sind.

Demgegenüber hat Fig. 1 den Vorteil, daß alle steuerbaren Ventile in einem Schaltschrank nach Funktionsgruppen geordnet zentral untergebracht werden können.

Beide Ausführungformen von Fig. 1 und 2 haben den zusätzlichen Vorteil, daß mit einer einzigen Dosierpumpe eine beliebig große Anzahl von Düsenbalken 6, 7, 8 aus einem Flüssigkeitsreservoir 11 oder 12 mit Flüssigkeit in dosierten Mengen versorgt werden kann. Gleichzeitig besteht die Möglichkeit, jeder Düsenbalken 6, 7, 8 wahlweise mit einer beliebigen Vielzahl von verschiedenen Flüssigkeiten zu versorgen, wobei auch für jede weitere Flüssigkeit nur eine einzige Pumpe erforderlich ist, unabhängig von der Anzahl der Düsenbalken. Eine besondere Schwierigkeit besteht bei solchen Waschvorrichtungen darin, daß verhältnismäßig kleine Flüssigkeitsmengen von beispielsweise nur 10 ml auf die großen Längen von beispielsweise 1,6 m der Düsenbalken 6, 7, 8 gleichmäßig verteilt und gleichmäßig aus ihnen versprüht werden müssen. Nur eine solche gleichmäßige Verteilung kleiner Flüssigkeitsmengen auf große Flächen gewährleistet eine gleichförmige Reinigung aller Teile über die gesamte Druckwerksbreite und damit auch eine gleichförmige Druckqualität über die gesamte Druckmaschinenbreite.

Die steuerbaren Flüssigkeitsventile und Druckluftventile können bei beiden Ausführungsformen nach den Fig. 1 und 2 auf gleiche oder unterschiedliche Öffnungsdauern eingestellt werden. Dadurch ist es möglich, mit der gleichen Waschvorrichtung mehrere Druckwerksteile oder Waschtücher gleichzeitig, gruppenweise oder nacheinander auch zu befeuchten, wenn sie unterschiedliche Flüssigkeitsmengen benötigen, zu gleichen oder unterschiedlichen Zeiten. Für das Aussprühen der dosierten Flüssigkeitsmenge muß das Gegendruckventil
54 bzw. 54/2 geschlossen sein, damit ein Gegendruck im Leitungssystem entsteht.

Bei einer ersten Inbetriebnahme saugt die Dosierpumpe 14 bzw. 14/2 zunächst Luft aus der Tauchlanze 18, 18/2, bevor Flüssigkeit aus dem Flüssigkeitsreservoir 11, 12 nachkommt. Zum Zuführen einer genau dosierten Menge Flüssigkeit zu den Zwischenspeichern 72, 73, 74 darf jedoch im Leitungssystem zwischen den Dosierpumpen und den Zwischenspeichern 72, 73, 74 nur Flüssigkeit ohne Luft enthalten sein. Beim Saughub gehen der Antriebskolben 22 und der Förderkolben 21 zusammen in ihre mit Bezug auf Fig. 1 untere Stellung. Alle mit der Verteilerleitung 52 bzw. 52/2 verbundenen steuerbaren Ventile 54, 62, 63, 64, 65 bzw. 54/2, 62/2 usw. sind geschlossen. Beim anschließenden Förderhub können sich die Kolben 21 und 22 nur dann aus der mit Bezug auf Fig. 1 unteren Stellung, welches die Saug-Endstellung ist, nach oben bewegen, wenn sich in der Pumpe 14 bzw. 14/2 und in der Verteilerleitung 52 bzw. 52/2 und den daran angeschlossenen Leitungszweigen Luft befindet, nicht aber, wenn dieses Leitungssystem nur mit Flüssigkeit vollständig gefüllt ist, weil nur Luft, jedoch nicht Flüssigkeit kompressibel ist. Eine mögliche Axialbewegung des Antriebskolbens 22 wird über die Sensoren 37, 38, 39 durch die elektronische Steuereinrichtung 33 gemessen. Wenn sich die Kolben, durch Komprimierung von Lufteinschlüssen, in Förderrichtung nach oben bewegen können, dann bedeutet dies also, daß Lufteinschlüsse vorhanden sind. In diesem Falle wird das Gegendruckventil 54 bzw. 54/2 geöffnet, der Förderhub zu Ende geführt und die Verteilerleitung 52 bzw. 52/2 dadurch in das Flüssigkeitsreservoir 11 bzw. 12 entlüftet. Danach wird das Gegendruckventil 54 bzw. 54/2 geschlossen und die Kolben 21 und 22 werden wieder in Saugrichtung bewegt, um aus dem Flüssigkeitsreservoir erneut Flüssigkeit anzusaugen. Diese Vorgänge werden so oft wiederholt, bis im geschlossenen Zustand der schaltbaren Ventile die Kolben 21, 22 sich nicht mehr aus ihrer unteren Ansaugendstellung in Förderrichtung nach oben bewegen lassen. Dies ist dann ein Zeichen dafür, daß die Verteilerleitung 52 bzw. 52/2 und die daran angeschlossenen Leitungszweige luftfrei und nur noch mit Flüssigkeit gefüllt sind. Danach erzeugt die Dosierpumpe 14, 14/2 in ihrer mit Flüssigkeit gefüllten Verteilerleitung 52, 52/2 einen bestimmten Flüssigkeitsdruck. Jetzt kann durch Öffnen eines der steuerbaren Flüssigkeits-Zufuhrventile 62, 63, 64, 65 und 62/2, 63/2, 64/2, 65/2 von der Dosierpumpe 14 bzw. 14/2 eine dosierte Menge Flüssigkeit in den ihr zugeordneten Zwischenspeicher 72, 73 oder 74 gefördert werden. Für jede dosierte Menge wird der Förderkolben 21 um eine der gewünschten Flüssigkeitsmenge entsprechende Wegstrecke in Förderrichtung, mit Bezug auf Fig. 1 nach oben, bewegt. Je höher der Flüssigkeitsdruck ist und je länger das betreffende Flüssigkeits-Zufuhrventil geöffnet ist, um so größer ist die in den Zwischenspeicher geförderte Flüssigkeitsmenge. Die Öffnungszeiten der steuerbaren Zufuhrventile sind an der elektronischen Steuereinrichtung 33 von Hand oder durch ein Programm automatisch einstellbar. Der Förderdruck der Dosierpumpen 14 und 14/2 kann am Druckminderer 27 eingestellt werden. Wenn in verschiedenen Leitungen unterschiedliche Luftdrücke erforderlich sind, ist eine entsprechende Anzahl von Druckminderern für diese Leitungen erforderlich.

Bei einer abgewandelten Ausführungsform der Erfindung können für die Flüssigkeiten die gesteuerten Ventile 62, 62/2, 63, 63/2, 64, 64/2 entsprechend Fig. 2 unmittelbar am Zwischenspeicher 72, 73, 74 angeordnet werden, während für die Druckluft ein Rückschlagventil 96, 97, 98 entsprechend Fig. 1 am stromaufwärtigen Ende 92 des Zwischenspeichers 72, 73, 74 angeordnet ist.

Eine weitere abgewandelte Ausführungsform der Erfindung kann darin bestehen, daß Rückschlagventile 66, 66/2, 67, 67/2, 68, 68/2 für die Flüssigkeit entsprechend
Fig. 1 angeordnet sind, jedoch am stromaufwärtigen Ende 92 des Zwischenspeichers 72, 73, 74 als Einlaß für Druckluft ein gesteuertes Ventil 106, 107, 108 gemäß Fig. 2 anstelle der Rückschlagventile 96, 97, 98 angeordnet ist.
Vorzugsweise wird während des Sprühens von Flüssigkeit aus den Düsenbalken 6, 7, 8 die Druckluftzufuhr zu den Zwischenspeichern 72, 73, 74 jeweils dann sofort wieder abgeschaltet, wenn die Druckluftsäule die Düsen 80 der Düsenbalken 6, 7, 8 erreicht, oder wenn der Anfang der Druckluftsäule stromaufwärts kurz vor den Düsen 80 steht. Dadurch wird vermieden, daß sich die Druckluft vor oder nach den Düsen 80 in nachteiliger Weise mit der Flüssigkeit vermischt.

Alle Zwischenspeicher 72, 73, 74 der Fig. 1 und Fig. 2 sind gleich lang und ihre Enden 93 bilden den Eingang zum zugeordneten Düsenbalken 6, 7, 8.

Bei allen Ausführungsformen sind die auf-zu-Ventile sogenannte Zwei-Stellungs-Ventile.

Gemäß einer nochmals anderen Ausführungsform nach der Erfindung haben die Zwischenspeicher 72,73,74 keine Drucklufteinlässe 96,97,98,106,107,108 sondern die im Zwischenspeicher 72,73,74 gespeicherte dosierte Flüssigkeitsmenge wird durch eine nachfolgende dosierte weitere Flüssigkeitsmenge aus dem Zwischenspeicher in den zugehörigen Düsenbalken 6,7,8 getrieben und aus letzterem heraus gesprüht.

Anstelle eines Zwischenspeichers 72, 73, 74 je Düsenbalken können auch zwei oder mehrere solcher Zwischenspeicher vorgesehen werden. Anstelle einer Dosierpumpe 14, 14/2 können auch zwei oder mehrere solcher Dosierpumpen vorgesehen werden. Anstelle eines Flüssigkeits-Zufuhr-Ventils 62, 63, 64, 65, 62/2, 63/2, 64/2 kann auch eine Anordnung von zwei oder mehreren Ventilen verwendet werden.

## Patentansprüche

1. Druckwerks-Waschvorrichtung für Druckmaschinen zum Aufbringen von Waschflüssigkeit auf Druckwerksteile wie beispielsweise Gummituchzylinder, Plattenzylinder, Druckzylinder, Farbübertragungswalzen oder ein Waschtuch zum maschinellen Reinigen solcher Druckwerkszylinder und Druckwerksrollen, enthaltend
- mindestens einen Düsenbalken (6,7,8) zum Spritzen von Flüssigkeit auf das betreffende Druckwerksteil (1,2,3),
- einen Zwischenspeicher (72,73,74) je Düsenbalken zur Zwischenspeicherung von jeweils einer dosierten Menge von der Flüssigkeit;
- eine Dosierpumpe (14,14/2) mit einem Saug-Einlaß (15) zur Entnahme der Flüssigkeit aus einem Flüssigkeitsreservoir (11,12) und einem Druck-Auslaß (40) zur Zufuhr einer dosierten Menge von der Flüssigkeit zu dem betreffenden Zwischenspeicher über ein Flüssigkeits-Zufuhr-Ventil (62,63,64,65, 62/2,63/2,64/2,65/2);
- Mittel zum Ausstoßen der im Zwischenspeicher dosierten Flüssigkeitsmenge in den Düsenbalken und zum Versprühen aus dem Düsenbalken heraus,
**dadurch gekennzeichnet**,
- daß die Zufuhr-Ventile (62,63,64,65,62/2,63/2,64/2,65/2) von Hand oder maschinell steuerbare auf-zu-Ventile sind;
- daß sich in der Flüssigkeitsverbindung zwischen der Dosierpumpe (14,14/2) und dem oder den Zwischenspeichern (72,73,74) eine Verteilerleitung (52,52/2;52/3,52/4) befindet, deren stromaufwärtiger Anfang (50,50/2) an den Auslaß (40) der Dosierpumpe (14,14/2) strömungsmäßig angeschlossen ist, deren stromabwärtiges Ende (53,53/2) mit einem Gegendruckventil (54,54/2) versehen ist, über welches die Verteilerleitung an diesem Ende alternativ geschlossen oder zu einer Rücklaufleitung (55,55/2) in das zugehörige Flüssigkeitsreservoir (11,12) geöffnet werden kann, und deren zwischen ihrem Anfang (50,50/2) und ihrem Ende (53,53/2) gelegener Verteilerleitungsabschnitt je über eines der Zufuhrventile (62,63,64,65,62/2,63/2,64/2,65/2) mit dem betreffenden Zwischenspeicher (72,73,74) strömungsmäßig verbunden ist, derart, daß bei geschlossenem Gegendruck-Ventil von der Dosierpumpe ein Flüssigkeitsdruck in der Verteilerleitung erzeugt wird, welchem das Gegendruck-Ventil (54,54/2) entgegenwirkt, so daß durch Öffnen von einem oder mehreren der Zufuhrventile Flüssigkeit von der Verteilerleitung in den oder in die betreffenden Zwischenspeicher (72,73,74) gefördert wird, wohin gegen bei geöffnetem Gegendruck-Ventil das Ende der Verteilerleitung in das Flüssigkeitsreservoir hinein Druck-entlastet wird.

2. Druckwerks-Waschvorrichtung nach Anspruch 1,
**dadurch gekennzeichnet**,
daß die Dosierpumpe (14,14/2) eine Kolbenpumpe ist, durch welche bei geschlossenen Zufuhr-Ventilen (62,63....,62/2,63/2...) und gleichzeitig geschlossenem Gegendruck-Ventil (54,54/2) in der Verteilerleitung (52,52/2;52/3,52/4) ein Flüssigkeitsdruck erzeugt wird, der beim Öffnen eines der Zufuhr-Ventile eine plötzliche schnelle Förderung von Flüssigkeit aus der Verteilerleitung zu dem betreffenden Zwischenspeicher (72,73,74) bewirkt.

3. Druckwerks-Waschvorrichtung nach Anspruch 1 oder 2,
**dadurch gekennzeichnet**,
daß eine elektronische Steuereinrichtung (33) vorgesehen ist, welche einen Microcomputer enthält und welche die Dosierpumpe (14,14/2), die Zufuhr-Ventile (62,63..,62/2,63/2...) und das Gegendruck-Ventil (54,54/2) in Abhängigkeit von einem Waschprogramm steuert.

4. Druckwerks-Waschvorrichtung nach einem der Ansprüche 1 bis 3,
**dadurch gekennzeichnet**,
daß das stromabwärtige Ende (93) der rohrleitungsartig länglichen Zwischenspeicher (72,73,74) an den Düsenbalken (6,7,8) jeweils direkt angeschlossen sind.

5. Druckwerks-Waschvorrichtung nach einem der Ansprüche 1 bis 4,
**dadurch gekennzeichnet**,
daß die im Zwischenspeicher (72,73,74) gespeicherte dosierte Menge Flüssigkeit bei geschlossenen Zufuhr-Ventilen (62,63...,62/2, 63/2...) durch eine Druckluftsäule in den zugehörigen Düsenbalken treibbar ist und aus dem Düsenbalken (6,7,8) versprühbar ist, ohne daß sich die Druckluft der Druckluftsäule vor dem Versprühen mit der Flüssigkeit vermischt.

6. Druckwerks-Waschvorrichtung nach einem der Ansprüche 1 bis 4,
**dadurch gekennzeichnet**,
daß die im Zwischenspeicher (72,73,74) gespeicherte dosierte Menge Flüssigkeit jeweils durch eine nachfolgende neue dosierte Menge Flüssigkeit in den zugehörigen Düsenbalken (6,7,8) treibbar ist und dabei aus letzterem versprühbar ist.

## Claims

1. Printing mechanism washing apparatus for printing machines for applying washing liquid to printing mechanism parts such as for example rubber blanket cylinders, plate cylinders, impression cylinders, ink transfer rollers, or to a washing blanket for the mechanical cleaning of such printing mechanism cylinders and printing mechanism rollers, containing
- at least one bank of nozzles (6, 7, 8) for spraying liquid onto the relevant printing mechanism part (1,2,3),
- one intermediate store (72, 73, 74) per bank of nozzles for the intermediate storage of a particular metered amount of the liquid,
- one metering pump (14, 14/2) with a suction inlet (15) for withdrawing the liquid from a liquid reservoir (11, 12) and a pressure outlet (40) for supplying a metered amount of the liquid to the relevant intermediate store via a liquid feed valve (62, 63, 64, 65, 62/2, 63/2, 64/2, 65/2);
- means for ejecting the amount of liquid metered in the intermediate store into the bank of nozzles and for spraying out of the bank of nozzles,
characterised in that
- the feed valves (62, 63, 64, 65, 62/2, 63/2, 64/2, 65/2) are open-and-close valves controllable manually or mechanically;
- that there is located in the liquid connection between the metering pump (14, 14/2) and the intermediate store or stores (72, 73, 74) a distribution line (52, 52/2; 52/3, 52/4) whose upstream beginning (50, 50/2) is connected in flow terms to the outlet (40) of the metering pump (14, 14/2), whose downstream end (53, 53/2) is provided with a back pressure valve (54, 54/2) via which the distribution line can alternatively be closed at this end or be opened to a return line (55, 55/2) into the associated liquid reservoir (11, 12), and whose distribution line section lying between its beginning (50, 50/2) and its end (53, 53/2) is connected in flow terms in each case via one of the feed valves (62, 63, 64, 65, 62/2, 63/2, 64/2, 65/2) to the relevant intermediate store (72, 73, 74), in such a way that with the back pressure valve closed there is generated in the distribution line by the metering pump a liquid pressure which the back pressure valve (54, 54/2) counteracts, so that by the opening of one or more of the feed valves liquid is conveyed into the intermediate store or stores (72, 73, 74) from the distribution line, whereas with the back pressure valve open the end of the distribution line leading into the liquid reservoir is relieved of pressure.

2. Printing mechanism washing apparatus according to claim 1, characterised in that the metering pump (14, 14/2) is a piston pump by means of which, with the feed valves (62, 63..., 62/2, 63/2...) closed and the back pressure valve (54, 54/2) simultaneously closed, a liquid pressure is generated in the distribution line (52, 52/2; 52/3, 52/4) which produces on the opening of one of the feed valves a sudden rapid conveyance of liquid out of the distribution line to the relevant intermediate store (72, 73, 74).

3. Printing mechanism washing apparatus according to claim 1 or 2, characterised in that an electronic controller (33) is provided which contains a microcomputer and which controls the metering pump (14, 14/2), the feed valves (62, 63..., 62/2, 63/2) and the back pressure valve (54, 54/2) as a function of a washing program.

4. Printing mechanism washing apparatus according to one of claims 1 to 3, characterised in that the downstream end (93) of the intermediate stores (72, 73, 74) elongated after the manner of a pipeline is in each case directly connected to the bank of nozzles (6, 7, 8).

5. Printing mechanism washing apparatus according to one of claims 1 to 4, characterised in that the metered amount of liquid stored in the intermediate store (72, 73, 74) is with the feed valves (62, 63..., 62/2, 63/3...) closed drivable by a compressed air column into the associated bank of nozzles and sprayable out of the bank of nozzles (6, 7, 8) without the compressed air of the compressed air column mixing with the liquid prior to the spraying.

6. Printing mechanism washing apparatus according to one of claims 1 to 4, characterised in that the metered amount of liquid stored in the intermediate store (72, 73, 74) is in each case drivable by a subsequent new metered amount of liquid into the associated bank of nozzle (6, 7, 8) and sprayable out of the latter.

## Revendications

1. Dispositif de lavage de groupe d'impression pour machines d'impression, destiné à appliquer un liquide de lavage sur des parties du groupe d'impression telles que, par exemple, des cylindres de blanchet, des cylindres de plaque, des cylindres d'impression, des rouleaux de transfert de couleur, ou sur un linge de lavage servant au nettoyage mécanique de tels cylindres et rouleaux du groupe d'impression, comprenant :
- au moins une barre de buses (6, 7, 8) pour pulvériser du liquide sur la partie concernée (1, 2, 3) du groupe d'impression,
- un réservoir intermédiaire (72, 73, 74) pour chaque barre de buses pour stocker provisoirement une quantité respective dosée du liquide ;
- une pompe de dosage (14, 14/2) comportant une entrée d'aspiration (15) à pour prélever du liquide depuis un réservoir de liquide (11, 12) et une sortie sous pression (40) pour envoyer une quantité dosée du liquide au réservoir intermédiaire concerné par l'intermédiaire d'une vanne d'alimentation en liquide (62, 63, 64, 65, 62/2, 63/2, 64/2, 65/2)
- des moyens pour éjecter la quantité de liquide dosée dans le réservoir intermédiaire en direction de la barre de buses et la pulvériser depuis la barre de buses,
caractérisé en ce que
les vannes d'alimentation (62, 63, 64, 65, 62/2, 63/2, 64/2, 65/2) sont des vannes ouvert/fermé pilotables à la main ou mécaniquement ;
sur la liaison de fluide entre la pompe de dosage (14, 14/2) et le ou les réservoirs intermédiaires (72, 73, 74) se trouve une conduite de distribution (52, 52/2, 52/3, 52/4) dont le début amont (50, 50/2) est raccordé en communication de fluide à la sortie (40) de la pompe de dosage (14, 14/2), dont l'extrémité aval (53, 53/2) est munie d'un clapet antiretour (54, 54/2), par l'intermédiaire duquel la conduite de distribution peut alternativement être fermée à cette extrémité ou être ouverte en direction d'une conduite de retour (55, 55/2) conduisant au réservoir de liquide associé (11, 12), et dont la section de conduite de distribution située entre son début (50, 50/2) et son extrémité (53, 53/2) est reliée à chaque fois en communication de fluide, par l'intermédiaire de l'une des vannes d'alimentation (62, 63, 64, 65, 62/2, 63/2, 64/2, 65/2), au réservoir intermédiaire (72, 73, 74) concerné, de telle sorte que, lorsque la vanne de contre-pression est fermée, une pression de liquide est produite dans la conduite de distribution par la pompe de dosage, pression à laquelle s'oppose la vanne de contre-pression (54, 54/2), de sorte que par ouverture d'une ou plusieurs vannes d'alimentation, du liquide est envoyé de la conduite de distribution dans le ou les réservoir(s) intermédiaire(s) (72, 73, 74) concerné(s), alors que, lorsque la vanne de contre-pression est ouverte, l'extrémité de la conduite de distribution est mise hors pression par insertion dans le réservoir de liquide.

2. Dispositif de lavage de groupe d'impression selon la revendication 1, caractérisé en ce que la pompe de dosage (14, 14/2) est une pompe alternative par laquelle, lorsque les vannes d'alimentation (62, 63..., 62/2, 63/2...) sont fermées et la vanne de contre-pression (54, 54/2) est simultanément fermée, une pression de liquide est établie dans la conduite de distribution (52, 52/2, 52/3, 52/4), pression qui, lorsqu'on ouvre l'une des vannes d'alimentation, provoque un envoi rapide et soudain et liquide de la conduite de distribution vers le réservoir intermédiaire (72, 73, 74) concerné.

3. Dispositif de lavage de groupe d'impression selon la revendication 1 ou 2, caractérisé en ce qu'un dispositif de commande électronique (33) est prévu, qui comprend un micro-ordinateur et qui commence en fonction d'un programme de lavage la pompe de dosage (14, 14/2), les vannes d'alimentation (62, 63..., 62/2, 63/2...) et la vanne de contre-pression (54, 54/2).

4. Dispositif de lavage de groupe d'impression selon l'une des revendications 1 à 3, caractérisé en ce que l'extrémité aval (93) des réservoirs intermédiaires (72, 73, 74), qui sont allongés en forme de conduit, est raccordée directement, à chaque fois, directement aux barres de buses (6, 7, 8).

5. Dispositif de lavage de groupe d'impression selon l'une des revendications 1 à 4, caractérisé en ce que la quantité dosée de liquide stockée dans le réservoir intermédiaire (72, 73, 74) peut être envoyée par une colonne d'air comprimé dans les barres de buses associées lorsque les vannes d'alimentation (62, 63..., 62/2, 63/2...) sont fermées et peut être pulvérisée depuis la barre de buses (6, 7, 8), sans que l'air comprimé de la colonne d'air comprimé se mélange au liquide avant la pulvérisation.

6. Dispositif de lavage de groupe d'impression selon l'une des revendications 1 à 4, caractérisé en ce que la quantité dosée de liquide stockée dans le réservoir intermédiaire (72, 73, 74) peut être envoyée à chaque fois par une nouvelle quantité dosée suivante de liquide dans les barres de buses (6, 7, 8) associées et être alors pulvérisée par celles-ci.
